# EUROPÄISCHE PATENTSCHRIFT

(11) **EP 1 798 177 B1**
(45) Veröffentlichungstag und Bekanntmachung des Hinweises auf die Patenterteilung: **21.04.2010**
(21) Anmeldenummer: 06023445.7
(22) Anmeldetag: 10.11.2006
(51) Int. Cl.: B65H 23/032, B65H 23/188, B31F 1/20

(54) **Verfahren und System zur Lageregelung von Bahnen und Wellpape mit Naturkante**
Method and system for the position control of webs and corrugated cardboard with unfinished edges
Methode et systéme pour la regulation de bandes et carton ondulé avec bords non travaillés

(30) Priorität: 15.12.2005 DE 102005059970
(43) Veröffentlichungstag der Anmeldung: 20.06.2007
(73) Patentinhaber: Texmag GmbH Vertriebsgesellschaft, 8800 Thalwil (CH)
(72) Erfinder: Ernst, Thomas, 33813 Oerlinghausen (DE); Löffler, Harald, 33615 Bielfeld (DE)
(74) Vertreter: Peterreins, Frank

(56) Entgegenhaltungen:
- DE-A1- 3 419 524
- US-A- 4 288 273
- US-A- 4 392 910

## Beschreibung

### Gebiet der Erfindung

Die Erfindung betrifft ein Verfahren und ein System zur Lageregelung einer oder mehrerer Bahnen, insbesondere von papierartigen oder pappeartigen Bahnen, das bevorzugt bei der Herstellung von Wellpappe verwendet wird und Wellpappe, die eine Naturkante aufweist.

### Stand der Technik

Aus dem Stand der Technik sind Anlagen zur Herstellung von Wellpappe bekannt, deren prinzipieller Aufbau in Fig. 1 dargestellt ist. Eine solche Anlage umfasst eine oder mehrere einseitige Gruppen, bei denen jeweils eine glatte und eine geriffelte Bahn zusammengefügt werden. Die so zusammengefügten Bahnen werden einseitige Bahnen genannt. Bei der Zusammenführung und Kaschierung werden die einseitigen Bahnen und eine Deckbahn zu einer einzigen Bahn zusammengeführt und kaschiert. Nach der Kaschierung durchläuft die Bahn einen Heiz- und Zugbereich. Hier wird die Bahn durch Einbringung von Hitze getrocknet. In der abschließenden Endverarbeitung wird die Wellpappenbahn an den Rändern beschnitten und je nach Bedarf weiter in gewünschte Formate geschnitten und in ein Lager transportiert.

Eine Vorrichtung zur Erfassung und/oder Steuerung der Kantenlage von Papierbahnen in Wellpappenmaschinen ist aus der DE 34 19 524 A1 bekannt. Weitere Vorrichtungen sind aus US 4,288,273 und US 4,392,910 bekannt.

Die Herstellung mit bekannten Anlagen bedingt, dass auf Grund von Ungenauigkeiten im Herstellungsprozess das eingesetzte Material nicht optimal ausgenutzt werden kann.

### Zusammenfassung der Erfindung

Der vorliegenden Erfindung liegt folglich die Aufgabe zu Grunde, die Herstellungsgenauigkeit zu verbessern.

Erfindungsgemäß wird diese Aufgabe durch ein Verfahren, ein System und eine Wellpappe gemäß den unabhängigen Ansprüchen der Erfindung gelöst. Vorteilhafte Ausführungsformen werden in den abhängigen Ansprüchen beschrieben.

Erfindungsgemäß wird ein Verfahren zur Lageregelung einer oder mehrerer Bahnen bereitgestellt, insbesondere von papierartigen oder pappeartigen Bahnen. Unter Bahnen können hier vorzugsweise Papier- oder Pappbahnen verstanden werden aber auch z.B. Stoffbahnen, Bahnen aus Kunststoff und Bahnen aus Metall. Eine Bahn kann aus einer oder mehreren Schichten der gleichen oder unterschiedlichen Materialien bestehen. Insbesondere kann das erfindungsgemäße Verfahren oder das erfindungsgemäße System für solche Arten von Bahnen angepasst werden, die bei der Herstellung von Wellpappe vorkommen. In diesem Zusammenhang bezeichnet der Begriff einseitige Bahn eine Bahn, die aus zwei Materialschichten besteht, wobei eine glatt und die andere gewellt ist.

Die Erfindung beschäftigt sich gemäß eines Aspekts mit der Optimierung der Regelung von Bahnen. Sowohl bei der Herstellung einer einseitigen Bahn, wie auch bei dem Zusammenführen mehrer einseitiger Bahnen mit einer Deckbahn, ist eine möglichst optimale Lageregelung wünschenswert. Je genauer die Bahnen beim Zusammenfügen positioniert werden können, insbesondere relativ zueinander, desto weniger Ausschuss wird erzeugt. Die Erfindung erfasst zu diesem Zweck erste Lageinformationen für eine oder mehrere Bahnen stromabwärts einer oder mehreren Lagebeeinflussungsvorrichtungen durch erste Lageerfassungsmittel. Dann wird eine Steuerung der Bahnlage(n) unter Verwendung der stromabwärts erfassten ersten Lageinformationen durch die Lagebeeinflussungsvorrichtung vorgenommen.

Vorteilhafterweise wird die Lage einer Bahn als Bezugsgröße zur Regelung der anderen Bahnen verwendet und eine jeweils vorgegebene Größe gibt die gewünschte relative Lage der jeweiligen anderen Bahn zu der einen Bahn an. Bei der Bestimmung der Bahnlage kann die Bahnmitte und/oder eine oder beide Bahnkanten dienen. Bei vielen Anlagen wird zur Bestimmung der Bahnlage die Bahnmitte verwendet und diese relativ zur Maschinenmitte ausgerichtet.

Es können weiterhin zweite Lageinformationen für eine oder mehrere Bahnen im Bereich der Lagebeeinflussungsvorrichtungen durch zweite Lageerfassungsmittel erfasst werden. Hierdurch ist eine noch genauere Lageregelung möglich, da Informationen über den Ort vorliegen, an dem geregelt wird, und dem Ort, der durch die Regelung beeinflusst werden kann. Die Dynamik der Bahn kann somit für ihre Lageregelung berücksichtigt werden.

Zudem kann die zweite Lageinformation, insbesondere ihre Änderung, zur Steuerung der Lagebeeinflussungsvorrichtungen einer oder mehrerer der übrigen Bahnen verwendet werden, insbesondere um Lageverschiebungen der Bahnen zueinander zu reduzieren. Dies ermöglicht, dass nicht nur eine Bahn ohne Berücksichtigung der anderen Bahnen auf eine gewünschte Position geregelt wird, sondern dass Bahnen zueinander ausgerichtet werden. Hieraus ergibt sich eine Reihe von Vorteilen. So kann z.B. bei einer Bahn, nämlich bei der Referenzbahn, auf die Einbeziehung der stromabwärts gewonnenen Daten verzichtet werden, wodurch eine kostengünstigere, wenn auch vielleicht etwas ungenauere Regelung der Referenzbahn realisiert werden kann. Weiterhin ist z.B. beim Kaschieren von mehreren Bahnen die relative Lage der Bahnen zueinander von herausragender Bedeutung. Wenn alle Bahnen so kaschiert werden, dass sie auf einer Seite bündig übereinander liegen, braucht diese Seite später nicht mehr beschnitten oder getrimmt zu werden, und Material kann eingespart werden. Eine solche Herstellung, die erst durch die vorliegende Erfindung realisiert werden kann, wird als Naturkante bezeichnet. Für die Herstellung ist eine überschaubare Positionsschwankung aller Bahnen verträglich, solange die Bahnen nicht zueinander schwanken. In Abwesenheit einer nennenswerten relativen Schwankung kann weiter mit Naturkante gearbeitet werden. Bevorzugt bezieht sich die zweite Lageinformation auf die Deckbahn, zu der die Lagen der einen oder mehreren anderen Bahnen geregelt werden.

Die Regelung kann die Bahngeschwindigkeit und die Strecke, die die zu regelnde Bahn zwischen Lagebeeinflussungsvorrichtung und Lageerfassungsmittel zurückzulegen hat, berücksichtigen. Somit kann die Totzeit mit in die Regelung einfließen, wodurch die Regelung wesentlich in ihrer Genauigkeit verbessert werden kann.

Das Erfassen von den ersten Lageinformationen durch erste Lageerfassungsmittel kann im Bereich vor der Kaschierung, jedoch hinter einer Brücke, insbesondere im Bereich des Vorheizers oder des Leimwerks oder direkt vor der Kaschierung, vorgenommen werden. Die Lageerfassung findet also hinter der Brücke statt, auf der die Lagebeeinflussungsmittel angeordnet sind. Je nach Bedarf wird nur für eine Bahn Lageinformation stromabwärts erfasst oder für mehrere Bahnen. Selbiges gilt für die Regelung der einen oder mehreren Lagebeeinflussungsvorrichtungen. Eine Bahn kann entweder oder wahlweise von einer über sie stromabwärts gewonnenen Information geregelt werden oder von einer Information von einer oder mehreren anderen Bahnen.

Alternativ kann das Erfassen von den ersten Lageinformationen durch erste Lageerfassungsmittel im Bereich des Vorheizers und das Erfassen von dritten Lageinformationen durch dritte Lageerfassungsmittel im Bereich des Leimwerks vorgenommen werden. Hiermit liegen Informationen über mindestens zwei Positionen einer oder mehrer Bahnen vor, so dass die Dynamik des Systems besser berücksichtigt werden kann. Es können folglich sowohl die ersten Lageinformationen als auch die dritten Lageinformationen zur Regelung der Lagebeeinflussungsvorrichtungen verwendet werden.

Die Lagebeeinflussungsvorrichtungen sind stromaufwärts des Bereichs des Vorheizers, insbesondere auf der Brücke, angeordnet.

Alternativ oder zusätzlich sind erste Lageerfassungsmittel im Bereich der Zusammenleitung von zwei Materiallagen angeordnet, insbesondere im Bereich einer Riffelwalze. Dann sind bevorzugt das oder die Lagebeeinflussungsmittel stromaufwärts einer Materiallagenheizung und/oder Materiallagenbefeuchtung angeordnet.

Durch Steuerung einer Materiallage in Abhängigkeit von der ersten Lageinformation kann die Lage der beiden Materiallagen zueinander optimiert werden, insbesondere, dass sie mittig übereinander liegen oder die Kanten einer Seite übereinander liegen. Dies ist wiederum für das Arbeiten mit Naturkante von Bedeutung.

Bevorzugt steuert die Steuerung der Bahnlagen die Lagebeeinflussungsvorrichtungen so, dass die Bahnlagen an einer Seite bündig übereinander liegen, insbesondere so, dass diese Seite nicht mehr beschnitten werden muss.

Für Lageerfassungsmittel können optische Sensoren, Kameras, CCD-Kameras, Ultraschallgeräte oder piezoelektrische Elemente, die mit Ultraschall arbeiten, verwendet werden. Insbesondere wird die Erfindung bei einer Anlage zur Wellpappenherstellung eingesetzt, z.B. bei Wellpappenanlagen mit ein bis fünf einseitigen Gruppen.

Gemäß eines zweiten Aspekts der Erfindung wird an einer Mehrzahl von Positionen im Verlauf der Wellpappenherstellung die Bahnbreite mindestens einer Bahn gemessen. Für die Messung der Bahnbreite kann in Abhängigkeit von der jeweiligen Messanordnung ein Lageerfassungsmittel oder eine gesonderte Breitenmessvorrichtung verwendet werden. Alternativ oder zusätzlich zur Breitenmessung kann die Feuchtigkeit der Bahn gemessen werden. Die gewonnenen Informationen über Breite und Feuchtigkeit dienen z.B. zur Bestimmung eines Schrumpffaktors, also dem Verhältnis von einer Breite zu einer anderen Breite, für einen bestimmten Herstellungsabschnitt oder für den Gesamtprozess. Diese Informationen können für die Regelung der Befeuchtung verwendet werden, um eine höhere Prozessstabilität zu erzielen. Weiterhin kann über die ermittelten Schrumpfungsfaktoren zurückgeschlossen werden auf die Qualität des verwendeten Grundmaterials.

Bevorzugt werden eine erste Bahnbreite und/oder eine erste Bahnfeuchtigkeit nach dem Abwickeln von einer Vorratsrolle gemessen. An dieser Stelle weist das Material noch seine ursprüngliche Breite und Feuchtigkeit auf, es wurde noch nicht befeuchtet oder mit einer anderen Bahn verbunden. Somit wird der hier ermittelte Wert als Bezugswert für die Ermittlung eines Gesamtschrumpffaktors verwendet. Da für jede Vorratsrolle an einer solchen Stelle gemessen werden kann, ist es vorteilhaft, den Mittelwert der so gemessenen Breiten bzw. Feuchten zu verwenden.

Weiterhin kann nach Erzeugung einer einseitigen Wellpappe eine zweite Bahnbreite und/oder eine zweite Bahnfeuchtigkeit gemessen werden und insbesondere die ersten Bahnbreiten und zweite Bahnbereite zur Beurteilung der Genauigkeit des Zusammenfügens verwendet werden.

Zudem kann vor dem Kaschieren und/oder direkt nach dem Kaschieren vor der Heiz- und Zugpartie und/oder vor dem ersten Beschneiden der Bahn eine Bahnbreite und/oder eine Bahnfeuchtigkeit gemessen werden. Hieraus lassen sich abschnittsweise Faktoren bestimmen, die für die Steuerung von jeweiligen Einzelprozessen, wie Befeuchten, Trocknen oder Erhitzen verwendet werden können. Aus der Messung vor dem ersten Beschneiden in Kombination mit den Messungen nach dem Abwickeln lassen sich Faktoren für den Gesamtprozess berechnen, so z.B. der Schrumpffaktor der gesamten Anlage.

Weiterhin werden die Bahnbreiten vor dem Kaschieren und die Bahnbreite vor dem ersten Beschneiden der Bahn zur Beurteilung der Genauigkeit des Zusammenfügens und/oder der Überdeckung verwendet.

Ein weiterer Aspekt der Erfindung betrifft eine Zusammenführungs- und Kaschierstelle einer Wellpappenanlage, die ein oben dargestelltes, erfindungsgemäßes System aufweist. Die Anlage zur Herstellung von Wellpappe kann weiter eine oder mehrere einseitige Gruppen und/oder einen Heiz- und Zugbereich und/oder eine Endverarbeitung aufweisen.

Die erfindungsgemäßen Prinzipien können nicht nur für die Lageregelung verwendet werden, sondern sie können in analoger Weise auch für die Bahnspannungsregelung verwendet werden. Alle Aspekte, die zur Lageregelung in dieser Beschreibung oder den Ansprüchen offenbart sind, können auf die Bahnspannungsregelung übertragen werden.

Für die Bahnspannungsregelung werden die Lageerfassungsmittel durch Spannungserfassungsmittel, insbesondere Messwalzen, ersetzt oder so angepasst, dass sie eine Bahnspannung erfassen können. Die Lagebeeinflussungsvorrichtungen werden ersetzt oder so angepasst, dass sie Bahnspannungen beeinflussen können.

Sowohl bei der Herstellung einer einseitigen Bahn, wie auch bei dem Zusammenführen mehrer einseitiger Bahnen mit einer Deckbahn, ist eine möglichst optimale Bahnspannungsregelung wünschenswert. Die Erfindung erfasst zu diesem Zweck erste Bahnspannungsinformationen für eine oder mehrere Bahnen stromabwärts einer oder mehreren Bahnspannungsbeeinflussungsvorrichtungen durch erste Bahnspannungserfassungsmittel. Dann wird eine Steuerung der Bahnspannung(en) unter Verwendung der stromabwärts erfassten ersten Bahnspannungsinformationen durch die Bahnspannungsbeeinflussungsvorrichtung vorgenommen.

### Kurze Beschreibung der Zeichnungen

Weitere Aspekte und Vorteile der vorliegenden Erfindung werden aus der detaillierten Beschreibung der beigefügten Zeichnungen deutlich werden.
- Fig. 1: ist eine schematische Übersichtsdarstellung einer Anlage zur Herstellung von Wellpappe;
- Fig. 2: ist eine schematische Darstellung einer einseitigen Gruppe einer Anlage zur Herstellung von Wellpappe gemäß der vorliegenden Erfindung;
- Fig. 3: ist eine schematische Darstellung einer Zusammenführung, Kaschierstelle und eines Heiz- und Zugbereichs gemäß der vorliegenden Erfindung; und
- Fig. 4: ist eine schematische Darstellung einer Endverarbeitung gemäß der vorliegenden Erfindung.

### Detaillierte Beschreibung der Zeichnungen

Figur 2 zeigt eine schematische Darstellung einer einseitigen Gruppe. In einer Anlage zur Herstellung von Wellpappe kann es eine oder mehrere derartige einseitige Gruppen geben. Sie sind von ihrer Funktion und ihrem prinzipiellen Aufbau gleich.

Das Papier oder papierartige Ausgangsmaterial befindet sich auf Vorratsrollen 1. Die Vorratsrollen 1 sind stets paarweise angeordnet, wobei das Material von einer Rolle abgewickelt wird, während die andere Rolle als Ersatz bereitgehalten wird. Ist das Material einer Rolle erschöpft, so wird an der Stelle 2 auf die andere Rolle gespleißt, so dass die Materialzufuhr nicht abreißt. Von da aus wird das Papier in einen ersten Materialspeicher 3 geleitet. Hier wird Papier gespeichert, um die Verzögerung der Papierzufuhr, die beim Spleißen auf eine neue Rolle entsteht, zu kompensieren. Zur Regelung des Speicherinhalts im Speicher 3 können die Umlenkrollen rechts und links im Speicher aufeinander zu bewegt oder voneinander entfernt werden.

Vom ersten Speicher 3 wird das Papier an einem Breiten- und/oder Feuchtigkeitserfassungsmittel 10 vorbei zu der Lagebeeinflussungsvorrichtung 4 geleitet. Das Breiten- und/oder Feuchtigkeitserfassungsmittel 10 erfasst die Werte der Papierbahn in ihrem ursprünglichen Zustand. Das Papier wird nach der Lagebeeinflussungsvorrichtung 4 über Walzen geleitet, wo es erhitzt wird, insbesondere mit Walzen, die von innen mit heißem Wasserdampf gespeist werden. Zudem wird das Papier auf dem Weg angefeuchtet, damit es besser verformbar ist und sich zwei Papierlagen später leichter verbinden lassen.

Dann wird die Bahn, die von einer Seite kommt, über eine Riffelwalze 5 geführt, wo sie in eine wellige Form gezwungen wird. Die Leimvorrichtung 6 trägt Leim auf diese Bahn auf. Von der anderen Seite kommt eine zweite Bahn, die dann mit der gewellten Bahn zu einer einseitigen Bahn verleimt wird. Im Bereich der Verleimung der beiden Bahnen ist ein Lageerfassungsmittel 7 sowie ein Breiten- und/oder Feuchtigkeitserfassungsmittel 11 angeordnet. Das Lageerfassungsmittel 7 erfasst die Lage der beiden Bahnen und/oder deren relative Lage zueinander. Diese Information kann auf verschiedene Weisen für die Regelung der Lagebeeinflussungsvornchtungen 4 verwendet werden. So kann sie z.B. verwendet werden, um eine oder beide Bahnen auf eine genaue Lage bei der Zusammenführung zu regeln, oder um eine Bahn so zu regeln, dass sie genau an der anderen ausgerichtet wird. Bevorzugt wird eine Bahn auf eine vorgegebene Lage geregelt, wobei die andere Bahn relativ zu dieser ersten Bahn ausgerichtet wird. Zum Arbeiten mit Naturkante, dass heißt, eine Seite muss nicht beschnitten oder getrimmt werden, werden die Bahnlagen so geregelt, dass die Kanten der beiden Bahnen auf einer Seite genau übereinander liegen.

Für die Feuchtigkeitsregelung ist im Bereich der Riffelwalze 5 ebenfalls ein Breiten- und/oder Feuchtigkeitserfassungsmittel 11 angeordnet. Hierdurch lässt sich die Befeuchtung der jeweiligen Bahn so nachregeln, dass beim Verleimen konstante und kontrollierte Bedingungen herrschen.

Die erzeugte einseitige Bahn wird auf die Brücke 8 befördert. Hier ist ein zweiter Vorrat, der so genannte Brückenvorrat 9 angeordnet. Er dient als Reserve für die weitere Herstellung. Beim Umspleißen von einer Vorratsrolle 1 auf eine andere wird üblicherweise die Herstellung der einseitigen Bahn verlangsamt, um ein sicheres und somit langsameres Anspleißen zu erlauben. Für diesen Zeitraum dient der Brückenvorrat 9 als Reserve, damit der Herstellungsprozess mit einer Geschwindigkeit von ca. 100 bis 400 Metern pro Minute weiterlaufen kann. Nach dem Wechsel auf eine neue Vorratsrolle 1 wird die Geschwindigkeit beim Erzeugen der einseitigen Bahn auf einen überdurchschnittlichen Wert angehoben, um den Brückenvorrat 9 wieder aufzufüllen.

Am Ende des Brückenvorrats 9 ist ein Lageerfassungsmittel und/oder Breiten- und/oder Feuchtigkeitserfassungsmittel 12 angeordnet. Hier werden weitere Daten für die Prozessüberwachung und Optimierung gewonnen. Insbesondere kann hier gleichzeitig Information über den Brückenvorrat gewonnen werden.

Figur 3 zeigt eine schematische Darstellung einer Zusammenführung, Kaschierstelle und eines Heiz- und Zugbereichs. Hierhin werden die eine oder mehrere einseitige Bahnen geleitet. Die Lagebeeinflussungsvorrichtungen 15, 16 regeln die Lage der einseitigen Bahnen sowie die benötigten Bahnspannungen. Von einer Decklagenvorratsrolle 13 wird die Decklage über einen Vorratsspeicher zur Lagebeeinflussungsvorrichtung 14 geleitet. Vor der Lagebeeinflussungsvorrichtung 14 kann wiederum ein Breiten- und/oder Feuchtigkeitserfassungsmittel angeordnet werden, um auch die Breite der Deckbahn oder ihre Feuchtigkeit zu erfassen.

Nach den Lagebeeinflussungsvorrichtungen 14, 15, 16 werden die Bahnen über einen Vorheizer 17 und ein Leimwerk 19 zur Kaschierung 21 geleitet, wo die Bahnen zusammengefügt werden. Hier ist eine möglichst genaue Positionierung der Bahnen zueinander wünschenswert. Nur wenn die Bahnen auf einer Seite alle bündig zueinander verleimt werden, kann mit Naturkante gearbeitet werden. Alternativ können auch alle Bahnen mittig zueinander ausgerichtet werden. Entscheidend ist jedoch, dass die Position der Bahnen an der Stelle der Kaschierung 21 von höchster Bedeutung ist, wobei die letzten Lagebeeinflussungsvorrichtungen 14, 15, 16 noch vor dem Vorheizer 17 platziert sind. Aus baulichen Gründen können diese nicht näher an die Kaschierung herangebracht werden. Die letzte Lageregelungsmöglichkeit ist also ein ganzes Stück von der Kaschierung 21 entfernt.

Aus diesem Grund sieht die Erfindung Lageerfassungsmittel 18, 20 vor, durch die Informationen über die Bahnlagen an Stellen gewonnen werden können, die wesentlich näher an der entscheidenden Kaschierstellen sind. Es können je nach Bedarf nur einzelne der Lageerfassungsmittel 18, 20 eingebaut werden. So kann z.B. nur nach dem Leimwerk 19 gemessen werden und es müssen auch nicht alle Bahnen gemessen werden. Die Informationen, die durch die Lageerfassungsmittel 18, 20 gewonnen werden, werden zur Steuerung der Lagebeeinflussungsvorrichtungen 14, 15, 16 verwendet.

Hier sind wiederum verschiede Arten der Informationsverwendung möglich. Jede Bahn kann separat betrachtet werden und auf eine bestimmte Position geregelt werden, wobei die Abweichung von diesem Wert, die durch ein Lageerfassungsmittel 18, 20 gemessen wird, als Soll-Wert für die Steuerung des Lagebeeinflussungsvorrichtungen 14, 15, 16 verwendet wird.

Alternativ kann eine Bahn, insbesondere die Deckbahn, als Referenz dienen. Dann werden die Lagen der anderen Bahnen relativ zu dieser gesteuert. Zudem kann die Information, die für die Referenzbahn gewonnen wird, zur Steuerung der anderen Bahnen verwendet werden, um diese nachzuführen oder um die Dynamik der Referenzbahn zu kompensieren.

Eine Berücksichtigung der Dynamik ist insbesondere möglich, wenn zugleich im Bereich des Vorheizers 17 und im Bereich des Leimwerks 19 gemessen wird.

Weiterhin können die Lagebeeinflussungsvorrichtungen 4, 14, 15, 16 selber mit Lageerfassungsmitteln ausgestattet sein.

Bei der Verwendung der Informationen, die von den Lageerfassungsvorrichtungen 18, 20 gewonnen werden, wird die Strecke, die die Bahn zwischen Lagebeeinflussungsvorrichtung 4, 14, 15, 16 und Messort zurückzulegen hat, und die Bahngeschwindigkeit berücksichtigt. Zusätzlich zur Totzeit können Dämpfungen eingestellt werden.

Für die Lageerfassungsvorrichtungen 18, 20 können zusätzlich oder alternativ Breiten- und/oder Feuchtigkeitserfassungsmittel verwendet werden. Hierdurch kann die gewünschte Feuchtigkeit der Bahnen bei der Kaschierung 21 sichergestellt werden. Zudem können alle Breiten vor der Kaschierung 21 gemessen werden.

Nach der Kaschierung 21 wird die Bahn im Heiz- und Zugbereich getrocknet. Umlaufende Bänder ziehen die Bahn durch diesen Bereich, dabei wird sie an Heizelementen vorbeigeleitet. Durch Einbringung von Wärme wird der Pappe Feuchtigkeit entzogen und sie wird getrocknet.

Figur 4 ist eine schematische Darstellung einer Endverarbeitung. Hinter dem Heiz- und Zugbereich 22 ist ein weiteres Breiten- und/oder Feuchtigkeitserfassungsmittel 23 angeordnet. Die gemessene Feuchtigkeit dient zur Regelung der einzubringenden Wärmeenergie im Heiz- und Zugbereich 22. Die gemessene Breite wird verwendet, um zusammen mit den Breitenwerten, die nach dem Abwickeln gemessen wurden, einen Schrumpffaktor für den gesamten Herstellungsprozess zu ermitteln. Dieser gibt Aufschluss über die Qualität des verwendeten Ausgangsmaterials. Zudem kann der hier gemessene Wert auch verwendet werden, um die Positionierung bei der Kaschierung 21 zu bewerten, und unter Umständen zu verbessern. So sollte die Pappbahn an der Stelle der Messung nach dem Heiz- und Zugbereich 22 nicht deutlich breiter sein als die Einzelbahnen vor der Kaschierung 21. Weiterhin kann der Schrumpffaktor des Heiz- und Zugbereichs 22 bestimmt werden.

Die Bahn wird zum ersten Beschneiden 24 weitergeleitet. Hier werden herkömmlicherweise die Ränder der Bahn beschnitten oder getrimmt. Die Erfindung ermöglicht das Arbeiten mit Naturkante, in diesem Fall muss die Wellpappe nur auf einer Seite getrimmt werden. Das erfindungsgemäße System muss jedoch nicht mit Naturkante betrieben werden. Im weiteren Verlauf wird die Bahn in Längs- und Querrichtung auf gewünschte Abmessungen geschnitten und in ein Lager geleitet, das auf der rechten Seite der Figur 4 schematisch dargestellt ist.

## Patentansprüche

1. Verfahren zur Lageregelung einer oder mehrerer Bahnen, insbesondere von papierartigen oder pappeartigen Bahnen, das die folgenden Schritte umfasst:
- Erfassen von ersten Lageinformationen für eine oder mehrere Bahnen stromabwärts einer oder mehreren Lagebeeinflussungsvorrichtungen (4, 14, 15, 16) durch erste Lageeifassungsmittel (18), wobei die ersten Lageerfassungsmittel (18) im Bereich eines Vorheizers (17) angeordnet sind;
- Steuerung der Bahnlage(n) unter Verwendung der stromabwärts erfassten ersten Lageinformationen durch die Lagebeeinflussungsvorrichtung (4, 14, 15, 16),
**dadurch gekennzeichnet, dass**
ein Erfassen von dritten Lageinformationen durch dritte Lageerfassungsmittel (20) im Bereich eines Leimwerks (19) vorgenommen wird, und dass sowohl die ersten Lageinformationen als auch die dritten Lageinformationen zur Regelung der Lagebeeinflussungsvorrichtungen (4, 14, 15, 16) verwendet werden.

2. Verfahren zur Lageregelung nach Anspruch 1, wobei die Lage einer Bahn als Bezugsgröße zur Regelung der anderen Bahnen verwendet wird und eine jeweils vorgegebene Größe die gewünschte relative Lage der jeweiligen anderen Bahn zu der einen Bahn angibt.

3. Verfahren zur Lageregelung nach Anspruch 1 oder 2, wobei zur Bestimmung der Bahnlage die Bahnmitte und/oder eine oder beide Bahnkanten dienen.

4. Verfahren zur Lageregelung nach einem der vorhergehenden Ansprüche, wobei weiterhin zweite Lageinformationen für eine oder mehrere Bahnen im Bereich der Lagebeeinflussungsvorrichtungen (4, 14, 15, 16) durch zweite Lageerfassungsmittel erfasst werden.

5. Verfahren zur Lageregelung nach einem der vorhergehenden Ansprüche, wobei weiterhin die zweite Lageinformation, insbesondere ihre Änderung, zur Steuerung der Lagebeeinflussungsvorrichtungen (4, 14, 15, 16) einer oder mehrerer der übrigen Bahnen verwendet wird, insbesondere um Lageverschiebungen der Bahnen zueinander zu reduzieren.

6. Verfahren zur Lageregelung nach Anspruch 5, wobei sich die zweite Lageinformation auf die Deckbahn bezieht, zu der die Lagen der einen oder mehreren anderen Bahn geregelt werden.

7. Verfahren zur Lageregelung nach einem der vorhergehenden Ansprüche, wobei die Regelung die Bahngeschwindigkeit und die Strecke, die die zu regelnde Bahn zwischen der Lagebeeinflussungsvorrichtung (4, 14, 15, 16) und den Lageerfassungsmitteln (18) zurückzulegen hat, berücksichtigt.

8. Verfahren zur Lageregelung nach einem der vorhergehenden Ansprüche, wobei die Lagebeeinflussungsvorrichtungen (14, 15, 16) stromaufwärts des Bereichs des Vorheizers, insbesondere auf der Brücke, angeordnet sind.

9. Verfahren zur Lageregelung nach einem der Ansprüche 1 bis 7, wobei das oder die Lagebeeinflussungsmittel (4) stromaufwärts einer Materiallagenheizung und/oder Materiallagenbefeuchtung angeordnet sind.

10. Verfahren zur Lageregelung nach einem der Ansprüche 1 bis 7 oder 9, wobei durch Steuerung einer Materiallage in Abhängigkeit von der ersten Lageinformation die Lage der beiden Materiallagen zueinander optimiert wird, insbesondere, dass sie mittig übereinander liegen oder die Kanten einer Seite übereinander liegen.

11. Verfahren zur Lagesteuerung nach einem der vorhergehenden Ansprüche, wobei der Schritt der Steuerung der Bahnlagen die Lagebeeinflussungsvorrichtungen (4, 14, 15, 16) so steuert, dass die Bahnlagen an einer Seite bündig übereinander liegen, insbesondere so, dass diese Seite nicht mehr beschnitten werden muss.

12. Verfahren zur Lagesteuerung nach einem der vorhergehenden Ansprüche, wobei als Lageerfassungsmittel (7, 18, 20) optische Sensoren, Kameras, CCD-Kameras, Ultraschallgeräte oder piezoelektrische Elemente, die mit Ultraschall arbeiten, verwendet werden.

13. Verfahren zur Lagesteuerung nach einem der vorhergehenden Ansprüche, wobei das Verfahren bei einer Anlage zur Wellpappenherstellung eingesetzt wird, insbesondere von mehrlagigen Wellpappen.

14. Verfahren insbesondere nach einem der vorhergehenden Ansprüche, wobei an einer Mehrzahl von Positionen im Verlauf der Wellpappenherstellung die Bahnbreite mindestens einer Bahn gemessen wird.

15. Verfahren nach Anspruch 14, wobei eine erste Bahnbreite und/oder eine erste Bahnfeuchtigkeit nach dem Abwickeln von einer Vorratsrolle gemessen wird.

16. Verfahren nach Anspruch 15, wobei nach der Erzeugung einer einseitige Wellpappe eine zweite Bahnbreite und/oder eine zweite Bahnfeuchtigkeit gemessen wird, und insbesondere die ersten Bahnbreiten und zweite Bahnbreite zur Beurteilung der Genauigkeit des Zusammenfügens verwendet wird.

17. Verfahren nach einem der Ansprüche 14 bis 16, wobei vor dem Kaschieren und/oder direkt nach dem Kaschieren (21) vor der Heiz- und Zugpartie (22) und/oder vor dem ersten Beschneiden (24) der Bahn eine Bahnbreite und/oder eine Bahnfeuchtigkeit gemessen werden.

18. Verfahren nach Anspruch 17, wobei weiterhin aus den Bahnbreiten und/oder den Bahnfeuchtigkeiten vor dem ersten Beschneiden (24) der Bahn und der/den ersten Bahnbreiten und/oder den ersten Bahnfeuchtigkeiten ein Schrumpffaktor bestimmt wird.

19. Verfahren nach Anspruch 17, wobei die Bahnbreiten vor dem Kaschieren und die Bahnbreite vor dem ersten Beschneiden (24) der Bahn zur Beurteilung der Genauigkeit des Zusammenfügens und/oder der Überdeckung verwendet werden.

20. System zur Lageregelung einer oder mehrerer Bahnen, insbesondere von papierartigen oder pappeartigen Bahnen, die mindestens eine Lagebeeinflussungsvorrichtung (4, 14, 15, 16) und erste Lageerfassungsmittel (18) aufweist, welche stromabwärts der Lagebeeinflussungsvorrichtung (4, 14, 15, 16) angeordnet sind, wobei ein Erfassen von den ersten Lageinformationen durch erste Lageerfassungsmittel (18) im Bereich des Vorheizers (17) vorgenommen wird, und wobei mindestens eine Lagebeeinflussungsvorrichtung (4, 14, 15, 16) angepasst ist, stromabwärts gewonnene Lageinformationsdaten von den ersten Lageerfassungsmitteln (18) bei der Lageregelung zu berücksichtigen,
**dadurch gekennzeichnet, dass**
ein Erfassen von dritten Lageinformationen durch dritte Lageerfassungsmittel (20) im Bereich des Leimwerks (19) vorgenommen wird, und dass das System so angepasst ist, dass sowohl die ersten Lageinformationen als auch die dritten Lageinformationen zur Regelung der Lagebeeinflussungsvorrichtungen (4, 14, 15, 16) verwendet werden.

21. System zur Lageregelung nach Anspruch 20, wobei das System so angepasst ist, dass die Lage einer Bahn als Bezugsgröße zur Regelung der anderen Bahnen verwendet wird und eine jeweils vorgegebene Größe die gewünschte relative Lage der jeweiligen anderen Bahn zu der einen Bahn angibt.

22. System zur Lageregelung nach Anspruch 20 oder 21, wobei das System so angepasst ist, dass zur Bestimmung der Bahnlage die Bahnmitte und/oder eine oder beide Bahnkanten dienen.

23. System zur Lageregelung nach einem der Ansprüche 20 bis 22, wobei das System so angepasst ist, dass weiterhin zweite Lageinformationen für eine oder mehrere Bahnen im Bereich der Lagebeeinflussungsvorrichtungen (4, 14, 15, 16) durch zweite Lageerfassungsmittel erfasst werden.

24. System zur Lageregelung nach einem der Ansprüche 20 bis 23, wobei das System so angepasst ist, dass weiterhin die zweite Lageinformation, insbesondere ihre Änderung, zur Steuerung der Lagebeeinflussungsvorrichtungen (4, 14, 15, 16) einer oder mehrerer der übrigen Bahnen verwendet wird, insbesondere im Lageverschiebungen der Bahnen zueinander zu reduzieren.

25. System zur Lageregelung nach Anspruch 24, wobei das System so angepasst ist, dass sich die zweite Lageinformation auf die Deckbahn bezieht, zu der die Lagen der einen oder mehreren anderen Bahnen geregelt werden.

26. System zur Lageregelung nach einem der Ansprüche 20 bis 25, wobei das System so angepasst ist, dass die Regelung die Bahngeschwindigkeit und die Strecke, die die zu regelnde Bahn zwischen Lagebeeinflussungsvorrichtung (4, 14, 15, 16) und Lageerfassungsmittel (7, 18,20) zurückzulegen hat, berücksichtigt.

27. System zur Lageregelung nach einem der Ansprüche 20 bis 26, wobei das System so angepasst ist, dass die Lagebeeinflussungsvorrichtungen (14, 15, 16) stromaufwärts des Bereichs des Vorheizers, insbesondere auf der Brücke, angeordnet sind.

28. System zur Lageregelung nach einem der Ansprüche 20 bis 26, wobei das System so angepasst ist, dass das oder die Lagebeeinflussungsmittel (4) stromaufwärts einer Materiallagenheizung und/oder Materiallagenbefeuchtung angeordnet sind.

29. System zur Lageregelung nach einem der Ansprüche 20 bis 26 oder 28, wobei das System so angepasst ist, dass durch Steuerung einer Materiallage in Abhängigkeit von der erste Lageinformation die Lage der beiden Materiallagen zueinander optimiert wird, insbesondere, dass sie mittig übereinander liegen oder die Kanten einer Seite übereinander liegen.

30. System zur Lageregelung nach einem der Ansprüche 20 bis 29, wobei das System so angepasst ist, dass die Steuerung der Bahnlagen die Lagebeeinflussungsvorrichtungen (4, 14, 15, 16) so steuert, dass die Bahnlagen an einer Seite bündig übereinander liegen, insbesondere so, dass diese Seite nicht mehr beschnitten werden muss.

31. System zur Lageregelung nach einem der Ansprüche 20 bis 30, wobei das System so angepasst ist, dass als Lageerfassungsmittel (7, 18, 20) optische Sensoren, Kameras, CCD-Kameras, Ultraschallgeräte oder piezoelektrische Elemente, die mit Ultraschall arbeiten, verwendet werden.

32. System zur Lageregelung nach einem der Ansprüche 20 bis 31, wobei das System so angepasst ist, dass das System bei einer Anlage zur Wellpappenherstellung eingesetzt wird, insbesondere von mehrlagigen Wellpappen.

33. System insbesondere nach einem der Ansprüche 20 bis 32, wobei das System so angepasst ist, dass an einer Mehrzahl von Positionen im Verlauf der Wellpappenherstellung die Bahnbreite mindestens einer Bahn gemessen wird.

34. System nach Anspruch 33, wobei das System so angepasst ist, dass eine erste Bahnbreite und/oder eine erste Bahnfeuchtigkeit nach dem Abwickeln von einer Vorratsrolle gemessen wird.

35. System nach Anspruch 34, wobei das System so angepasst ist, dass nach der Erzeugung einer einseitigen Wellpappe eine zweite Bahnbreite und/oder eine zweite Bahnfeuchtigkeit gemessen wird, und insbesondere die ersten Bahnbreiten und zweite Bahnbereite zur Beurteilung der Genauigkeit des Zusammenfügens verwendet wird.

36. System nach einem der Ansprüche 33 bis 35, wobei das System so angepasst ist, dass vor dem Kaschieren und/oder direkt nach dem Kaschieren (21) vor der Heiz- und Zugpartie (22) und/oder vor dem ersten Beschneiden (24) der Bahn eine Bahnbreite und/oder eine Bahnfeuchtigkeit gemessen werden.

37. System nach Anspruch 36, wobei das System so angepasst ist, dass weiterhin aus den Bahnbreiten und/oder den Bahnfeuchtigkeiten vor dem ersten Beschneiden (24) der Bahn und der/den ersten Bahnbreiten und/oder den ersten Bahnfeuchtigkeiten ein Schrumpffaktor bestimmt wird.

38. System nach Anspruch 36, wobei das System so angepasst ist, dass die Bahnbreiten vor dem Kaschieren und die Bahnbreite vor dem ersten Beschneiden (24) der Bahn zur Beurteilung der Genauigkeit des Zusammenfügens und/oder der Überdeckung verwendet werden.

39. Anlage zur Herstellung von Wellpappe, wobei eine Zusammenführungs- und Kaschierstelle ein System gemäß einem der Ansprüche 20 bis 38 aufweist.

40. Anlage zur Herstellung von Wellpappe nach Anspruch 39, weiter aufweisend eine oder mehrere einseitige Gruppen und/oder einen Heiz- und Zugbereich (22) und/oder eine Endverarbeitung.

## Claims

1. Method for position control of one or more webs, particularly of paper-like or cardboard-like webs, which comprises the following steps:
- detection of first position information for one or more webs downstream of one or more position manipulation apparatuses (4, 14, 15, 16) by first position detection means (18), the first position detection means (18) being arranged in the region of a pre-heater (17);
- controlling the web position(s) by the position manipulation apparatuses (4, 14, 15, 16) using the first position information detected downstream,
**characterized in that**
a detection of third position information by third position detection means (20) is done in the region of a glue unit (19), and that the first position information as well as the third position information is used to control the position manipulation apparatuses (4, 14, 15, 16).

2. Method for position control according to claim 1, wherein the position of a web is used as a reference value for controlling the other webs, and a respective predetermined value gives the desired relative position of the respective other web.

3. Method for position control according to claim 1 or 2, wherein the web center and/or one or both web edges are used for determining the web position.

4. Method for position control according to one of the previous claims, wherein further second position information for one or more webs in the region of the position manipulation apparatuses (4, 14, 15, 16) is detected by second position detection means.

5. Method for position control according to one of the previous claims, wherein further the second position information, particularly its change, is used for controlling the position manipulation apparatuses (4, 14, 15, 16) of one or more of the other webs, particularly to reduce position displacements of the webs with respect to each other.

6. Method for position control according to claim 5, wherein the second position information is related to the cover web to which the positions of the one or more other webs are controlled.

7. Method for position control according to one of the previous claims, wherein the control takes the web speed and the distance into account, which the web to be controlled has to cover between the position manipulation apparatus (4, 14, 15, 16) and the position detection means (18).

8. Method for position control according to one of the previous claims, wherein the position manipulation apparatuses (14, 15, 16) are arranged upstream of the region of the pre-heater, particularly on the bridge.

9. Method for position control according to one of the claims 1 to 7, wherein the position manipulation means (4) is arranged upstream of a material layer heater and/or a material layer humidification.

10. Method for position control according to one of the claims 1 to 7 or 9, wherein, by controlling one material layer depending on the first position information, the position of both material layers with respect to each other is optimized, particularly that they lie centered over each other or that the edges of one side lie over each other.

11. Method for position control according to one of the previous claims, wherein the step of controlling the web positions controls the position manipulation apparatuses (4, 14, 15, 16), so that the web positions are flush with each other on one side, particularly so that this side does not need to be trimmed anymore.

12. Method for position control according to one of the previous claims, wherein optical sensors, cameras, CCD cameras, ultrasonic devices or piezoelectric elements using ultrasound are used as position detection means (7, 18, 20).

13. Method for position control according to one of the previous claims, wherein the method is employed within an installation for corrugated cardboard manufacturing, particularly for multi-layer corrugated cardboards.

14. Method, particularly according to one of the previous claims, wherein the web width of at least one web is measured at a plurality of positions in the course of the corrugated cardboard manufacturing.

15. Method according to claim 14, wherein a first web width and/or a first web moisture is measured after unwinding from a supply roller.

16. Method according to claim 15, wherein, after the production of a single-face corrugated cardboard, a second web width and/or a second web moisture is measured, and particularly the first web widths and the second web width are used to judge the accuracy of joining.

17. Method according to one of the claims 14 to 16, wherein a web width and/or a web moisture is measured before the lamination and/or directly after the lamination (21) in front of the heat and pull area (22) and/or before the first trimming (24) of the web.

18. Method according to claim 17, wherein further a shrink factor is determined from the web widths and/or the web moistures before the first trimming (24) of the web and the first web widths and/or the first web moistures.

19. Method according to claim 17, wherein the web widths before the lamination and the web width before the first trimming (24) of the web are used to judge the accuracy of the joining and/or the alignment.

20. System for position control of one or more webs, particularly of paper-like or cardboard-like webs, which comprises at least one position manipulation apparatus (4, 14, 15, 16) and first position detection means (18), which are arranged downstream of the position manipulation apparatus (4, 14, 15, 16), wherein a detection of the first position information by the first position detection means (18) is done in the region of the pre-heater (17), and wherein at least one position manipulation apparatus (4, 14, 15, 16) is adapted to take into account position information data attained downstream by the first position detection means (18),
**characterized in that**
a detection of third position information by third position detection means (20) is done in the region of the glue unit (19), and that the system is adapted, so that the first position information as well as the third position information is used to control the position manipulation apparatuses (4, 14, 15, 16).

21. System for position control according to claim 20, wherein the system is adapted, so that the position of a web is used as a reference value for controlling the other webs, and a respective predetermined value gives the desired relative position of the respective other web.

22. System for position control according to claim 20 or 21, wherein the system is adapted, so that the web center and/or one or both web edges are used for determining the web position.

23. System for position control according to one of the claims 20 to 22, wherein the system is adapted, so that further second position information for one or more webs in the region of the position manipulation apparatuses (4, 14, 15, 16) is detected by second position detection means.

24. System for position control according to one of the claims 20 to 23, wherein the system is adapted, so that further the second position information, particularly its change, is used for controlling the position manipulation apparatuses (4, 14, 15, 16) of one or more of the other webs, particularly to reduce position displacements of the webs with respect to each other.

25. System for position control according to claim 24, wherein the system is adapted, so that the second position information is related to the cover web to which the positions of the one or more other webs are controlled.

26. System for position control according to one of the claims 20 to 25, wherein the system is adapted, so that the control takes the web speed and the distance into account, which the web to be controlled has to cover between the position manipulation apparatus (4, 14, 15, 16) and the position detection means (7, 18, 20).

27. System for position control according to one of the claims 20 to 26, wherein the system is adapted, so that the position manipulation apparatuses (14, 15, 16) are arranged upstream of the region of the pre-heater, particularly on the bridge.

28. System for position control according to one of the claims 20 to 26, wherein the system is adapted, so that the position manipulation means (4) is arranged upstream of a material layer heater and/or a material layer humidification.

29. System for position control according to one of the claims 20 to 26 or 28, wherein the system is adapted, so that by controlling one material layer depending on the first position information, the position of both material layers with respect to each other is optimized, particularly that they lie centered over each other or that the edges of one side lie over each other.

30. System for position control according to one of the claims 20 to 29, wherein the system is adapted, so that the control of the web positions controls the position manipulation apparatuses (4, 14, 15, 16), so that the web positions are flush with each other on one side, particularly that this side does not need to be trimmed anymore.

31. System for position control according to one of the claims 20 to 30, wherein the system is adapted, so that optical sensors, cameras, CCD cameras, ultrasonic devices or piezoelectric elements using ultrasound are used as position detection means (7, 18, 20).

32. System for position control according to one of the claims 20 to 31, wherein the system is adapted, so that the system can be used within an installation for corrugated cardboard manufacturing, particularly of multi-layer corrugated cardboard manufacturing.

33. System, particularly according to one of the claims 20 to 32, wherein the system is adapted, so that the web width of at least one web is measured at a plurality of positions in the course of the corrugated cardboard manufacturing.

34. System according to claim 33, wherein the system is adapted, so that the first web width and/or a first web moisture is measured after unwinding from a supply roller.

35. System according to claim 34, wherein the system is adapted, so that, after the production of a single-face corrugated cardboard, a second web width and/or a second web moisture is measured, and particularly the first web widths and the second web width are used to judge the accuracy of joining.

36. System according to one of the claims 33 to 35, wherein the system is adapted, so that a web width and/or a web moisture is measured before the lamination and/or directly after the lamination (21) in front of the heat and pull area (22) and/or before the first trimming (24) of the web.

37. System according to claim 36, wherein the system is adapted, so that further a shrink factor is determined from the web widths and/or the web moistures before the first trimming (24) of the web and the first web widths and/or the first web moistures.

38. System according to claim 36, wherein the system is adapted, so that the web widths before the lamination and the web width before the first trimming (24) of the web are used to judge the accuracy of the joining and/or the alignment.

39. Installation for manufacturing of corrugated cardboard, wherein a merging and lamination station has a system according to one of the claims 20 to 38.

40. Installation for manufacturing of corrugated cardboard according to claim 39, further having one or more single-face groups and/or a heat and pull area (22) and/or a final processing.

## Revendications

1. Procédé pour la régulation de position d'une ou plusieurs bandes, en particulier de bandes à base de papier ou à base de carton, qui comprend les étapes suivantes :
- on saisit des premières informations de position pour une ou plusieurs bandes en aval d'un ou plusieurs dispositifs qui influencent la position (4, 14, 15, 16) avec des premiers moyens de détection de position (18), lesdits premiers moyens de détection de position (18) étant agencés dans la région d'un dispositif de préchauffage (17) ;
- on commande la position de la bande ou des bandes en utilisant les premières informations de position détectées en aval, au moyen du dispositif qui influence la position (4, 14, 15, 16),
**caractérisé en ce que** l'on procède à une détection de troisièmes informations de position avec des troisièmes moyens de détection de position (20) dans la région d'une encolleuse (19), et **en ce que** l'on utilise aussi bien les premières informations de position que les troisièmes informations de position pour la régulation des dispositifs qui influencent la position (4, 14, 15, 16).

2. Procédé pour la régulation de position selon la revendication 1, dans lequel la position d'une première bande est utilisée à titre de grandeur de référence pour la régulation des autres bandes, et une grandeur respectivement imposée indique la position relative souhaitée d'une autre bande respective par rapport à la première bande.

3. Procédé pour la régulation de position selon la revendication 1 ou 2, dans lequel on se sert du milieu de la bande et/ou d'une ou des deux bordures de bande pour la détermination de la position de la bande.

4. Procédé pour la régulation de position selon l'une des revendications précédentes, dans lequel on détecte en outre des secondes informations de position pour une ou plusieurs bandes dans la région des dispositifs qui influencent la position (4, 14, 15, 16) avec des seconds moyens de détection de position.

5. Procédé pour la régulation de position selon l'une des revendications précédentes, dans lequel on utilise en outre les secondes informations de position, en particulier leur variation, pour la commande des dispositifs qui influencent la position (4, 14, 15, 16) d'une ou plusieurs des autres bandes, en particulier pour réduire les décalages de position des bandes les unes par rapport aux autres.

6. Procédé pour la régulation de position selon la revendication 5, dans lequel les secondes informations de position se réfèrent à la bande de couverture par rapport à laquelle les positions d'une ou plusieurs autres bandes sont régulées.

7. Procédé pour la régulation de position selon l'une des revendications précédentes,
dans lequel la régulation tient compte de la vitesse de bande et du trajet que doit parcourir la bande à réguler entre le dispositif qui influence la position (4, 14, 15, 16) et les moyens de détection de position (18).

8. Procédé pour la régulation de position selon l'une des revendications précédentes, dans lequel les dispositifs qui influencent la position (14, 15, 16) sont agencés en amont de la région du dispositif de préchauffage, en particulier sur le pont.

9. Procédé pour la régulation de position selon l'une des revendications 1 à 7, dans lequel le ou les dispositifs qui influencent la position (4) est/sont agencé(s) en amont d'un dispositif de chauffage et/ou d'un dispositif d'humidification des couches de matériau.

10. Procédé pour la régulation de position selon l'une des revendications 1 à 7 ou 9, dans lequel par commande d'une couche de matériau en fonction des premières informations de position on optimise la position des deux couches de matériau l'une par rapport à l'autre, en particulier pour qu'elles se placent au milieu l'une au-dessus de l'autre ou bien pour que les bordures d'un côté se placent l'une au-dessus de l'autre.

11. Procédé pour la régulation de position selon l'une des revendications précédentes, dans lequel l'étape consistant à commander les couches de bande commande les dispositifs qui influencent la position (4, 14, 15, 16) de telle façon que les couches de bande se placent en alignement les unes au-dessus des autres sur un côté, en particulier de telle façon qu'il n'est plus besoin de rogner ce côté.

12. Procédé pour la régulation de position selon l'une des revendications précédentes, dans lequel on utilise comme organe de détection de position (7, 18, 20) des capteurs optiques, des caméras, des caméras à CCD, des appareils à ultrasons ou des éléments piézo-électriques qui fonctionnent avec des ultrasons.

13. Procédé pour la régulation de position selon l'une des revendications précédentes, dans lequel le procédé est employé dans une installation pour la fabrication de carton ondulé, en particulier de carton ondulé à plusieurs couches.

14. Procédé, en particulier selon l'une des revendications précédentes, dans lequel on mesure la largeur d'au moins une bande à une pluralité de positions au cours de la fabrication de carton ondulé.

15. Procédé selon la revendication 14, dans lequel on mesure une première largeur de bande et/ou une première humidité de bande après le déroulement depuis un rouleau de réserve.

16. Procédé selon la revendication 15, dans lequel après génération d'un carton ondulé unilatéral, on mesure une seconde largeur de bande et/ou une seconde humidité de bande, et on utilise en particulier la première largeur de bande et la seconde largeur de bande pour juger quant à l'exactitude de l'assemblage.

17. Procédé selon l'une des revendications 14 à 16, dans lequel avant le doublage et/ou directement après le doublage (21), avant l'unité de chauffage et de traction (22) et/ou avant la première découpe (24) de la bande, on mesure une largeur de la bande et/ou une humidité de la bande.

18. Procédé selon la revendication 17, dans lequel, à partir des largeurs de bande et/ou des humidités de bande avant la première découpe (24) de la bande, ou bien à partir des premières largeurs de bande et/ou des premières humidités de bande, on détermine en outre un facteur de contraction.

19. Procédé selon la revendication 17, dans lequel on utilise des largeurs de bande avant le doublage et la largeur de bande avant la première découpe (24) de la bande pour juger quant à l'exactitude de l'assemblage et/ou du recouvrement.

20. Système pour la régulation de position d'une ou plusieurs bandes, en particulier de bandes à base de papier ou à base de carton, qui comprend au moins un dispositif qui influence la position (4, 14, 15, 16) et des premiers moyens de détection de position (18), qui sont agencés en aval du dispositif qui influence la position (4, 14, 15, 16), dans lequel on procède à une détection des premières informations de position par des premiers moyens de détection de position (18) dans la zone du dispositif de préchauffage (17), et au moins un dispositif qui influence la position (4, 14, 15, 16) est adapté à tenir compte, lors de la régulation de position, des données concernant les informations de position obtenues en aval par les premiers moyens de détection de position (18),
**caractérisé en ce que**
on procède à une détection de troisièmes informations de position par des troisièmes moyens de détection de position (20) dans la zone de l'encolleuse (19), et **en ce que** le système est adapté de telle manière qu'il utilise aussi bien les premières informations de position que les troisièmes informations de position pour la régulation des dispositifs qui influencent la position (4, 14, 15, 16).

21. Système pour la régulation de position selon la revendication 20, dans lequel le système est adapté de telle façon que la position d'une première bande est utilisée comme grandeur de référence pour la régulation des autres bandes, et une grandeur respectivement prédéterminée indique la position relative souhaitée des autres bandes respectives par rapport à la première bande.

22. Système pour la régulation de position selon la revendication 20 ou 21, dans lequel le système est adapté de telle façon qu'il se sert du milieu de la bande et/ou d'une bordure ou des deux bordures de la bande pour la détermination de la position de la bande.

23. Système pour la régulation de position selon l'une des revendications 20 à 22, dans lequel le système est adapté de telle façon que des secondes informations de position pour une ou plusieurs bandes sont en outre détectées par des seconds moyens de détection de position dans la région des dispositifs qui influencent la position (4, 14, 15, 16).

24. Système pour la régulation de position selon l'une des revendications 20 à 23, dans lequel le système est adapté de telle façon que les secondes informations de position, en particulier leurs variations, sont utilisées pour la commande des dispositifs qui influencent la position (4, 14, 15, 16) d'une ou plusieurs des autres bandes, en particulier afin de réduire des décalages de position des bandes les unes par rapport aux autres.

25. Système pour la régulation de position selon la revendication 24, dans lequel le système est adapté de telle façon que les secondes informations de position se réfèrent à la bande de couverture, par rapport à laquelle les positions d'une ou plusieurs autre(s) bande(s) est/sont régulé(e)s.

26. Système pour la régulation de position selon l'une des revendications 20 à 25, dans lequel le système est adapté de telle façon que la régulation tient compte de la vitesse de la bande et du trajet que la bande à réguler doit parcourir entre le dispositif qui influence la position (4, 14, 15, 16) et les moyens de détection de position (7, 18, 20).

27. Système pour la régulation de position selon l'une des revendications 20 à 26, dans lequel le système est adapté de telle façon que les dispositifs qui influencent la position (14, 15, 16) sont agencés en amont de la zone du dispositif de préchauffage, en particulier sur le pont.

28. Système pour la régulation de position selon l'une des revendications 20 à 26, dans lequel le système est adapté de telle façon que le ou les moyen(s) qui influence(nt) la position (4) est/sont agencé(s) en amont d'un dispositif de chauffage pour les couches de matériau et/ou d'un dispositif d'humidification pour les couches de matériau.

29. Système pour la régulation de position selon l'une des revendications 20 à 26 ou 28, dans lequel le système est adapté de telle façon que, en commandant une couche de matériau en fonction des premières informations de position, on optimise la position des deux couches de matériau l'une par rapport à l'autre, en particulier pour qu'elles viennent se placer au milieu l'une au-dessus de l'autre, ou que les bordures d'un côté viennent se placer l'une au-dessus de l'autre.

30. Système pour la régulation de position selon l'une des revendications 20 à 29, dans lequel le système est adapté de telle façon que la commande des couches de bande commande les dispositifs qui influencent la position (4, 14, 15, 16) de telle manière que les couches de bande viennent se placer en alignement les unes au-dessus des autres sur un côté, en particulier de telle manière qu'il n'est plus besoin de rogner ce côté.

31. Système pour la régulation de position selon l'une des revendications 20 à 30, dans lequel le système est adapté de telle façon qu'il utilise à titre de moyens de détection de position (7, 18, 20) des capteurs optiques, des caméras, des caméras à CCD, des appareils à ultrasons ou des éléments piézo-électriques qui fonctionnent avec des ultrasons.

32. Système pour la régulation de position selon l'une des revendications 20 à 31, dans lequel le système est adapté de telle façon que le système est employé dans une installation pour la fabrication de carton ondulé, en particulier de carton ondulé à plusieurs couches.

33. Système, en particulier selon l'une des revendications 20 à 32, dans lequel le système est adapté de telle façon qu'il mesure la largeur d'au moins une bande à une pluralité de positions au cours de la fabrication de carton ondulé.

34. Système selon la revendication 33, dans lequel le système est adapté de telle façon qu'une première largeur de bande et/ou une première humidité et de bande est mesurée après le déroulement depuis un rouleau de réserve.

35. Système selon la revendication 34, dans lequel le système est adapté de telle façon qu'après génération d'un carton ondulé unilatéral, il mesure une seconde largeur de bande et/ou une seconde humidité de bande, et la première largeur de bande et la seconde largeur de bande sont en particulier utilisées pour juger quant à l'exactitude de l'assemblage.

36. Système selon l'une des revendications 33 à 35, dans lequel le système est adapté de telle façon qu'avant le doublage et/ou directement après le doublage (21), avant l'unité de chauffage et de traction (22) et/ou avant la première découpe (24) de la bande, il mesure une largeur de bande et/ou une humidité de bande.

37. Système selon la revendication 36, dans lequel le système est adapté de telle façon que, à partir des largeurs de bande et/ou d'humidité de bande avant la première découpe (24) de la bande, et à partir des premières largeurs de bande et/ou des premières humidités de bande, il détermine un facteur de contraction.

38. Système selon la revendication 36, dans lequel le système est adapté de telle façon qu'il utilise les largeurs de bande avant le doublage et la largeur de bande avant la première découpe (24) de la bande pour juger quant à l'exactitude de l'assemblage et/ou du recouvrement.

39. Installation pour la fabrication de carton ondulé, dans laquelle un emplacement d'assemblage et de doublage comprend un système selon l'une des revendications 20 à 38.

40. Installation pour la fabrication de carton ondulé selon la revendication 39, comprenant en outre un ou plusieurs groupes unilatéraux et/ou une zone de chauffage et de traction (22) et/ou un poste de traitement final.
